# EUROPÄISCHE PATENTSCHRIFT

(11) **EP 0 413 122 B1**
(45) Veröffentlichungstag und Bekanntmachung des Hinweises auf die Patenterteilung: **10.02.1993**
(21) Anmeldenummer: 90112815.7
(22) Anmeldetag: 05.07.1990
(51) Int. Cl.: B65D 85/62

(54) **Banderolenpackung und deren Herstellungsverfahren**
Tying package and its method for producing
Paquet à bandelette et son procédé de fabrication

(30) Priorität: 16.08.1989 DE 3926980
(43) Veröffentlichungstag der Anmeldung: 20.02.1991
(73) Patentinhaber: Paul Hartmann Aktiengesellschaft, D-89522 Heidenheim (DE)
(72) Erfinder: Lorbeer, Peter, Dr., D-4358 Haltern (DE)
(74) Vertreter: Becker, Maria, Dipl.-Phys.

(56) Entgegenhaltungen:
- DE-A- 2 059 497
- US-A- 3 610 411

## Beschreibung

Die Erfindung betrifft eine Banderolenpackung mit den Merkmalen des Oberbegriffs von Patentanspruch 1. Ferner bezieht sich die Erfindung auf Herstellungsverfahren für eine derartige Banderolenpackung.

Eine derart ausgebildete Banderolenpackung ist aus der DE-A-2 059 497 (D1) bekannt und beispielsweise zur Verpackung von aufeinandergestapelten Zuschnitten für Zigarettenpackungen bestimmt.

Die beiden spangenartig ausgebildeten Packungshälften dieser Banderolenpackung sind dabei aus Wellpappe hergestellt, wobei deren Spangenschenkel derart ausgestanzt sind, dass sich jeweils ein Spangenschenkel der einen Packungshälfte mit dem entsprechenden Spangenschenkel der anderen Packungshälfte verbinden lässt. Hierzu bildet die Ausstanzung des einen Spangenschenkel einen Schlitz und diejenige des anderen eine in den Schlitz lösbar einsteckbare Einsteckzunge.

Diese Art der gegenseitigen Schenkelverbingung beider Packungshälften dient lediglich dazu, die Banderolenpackung stirnseitig mit einander überlappenden Spangenschenkeln geschlossen zu halten. Durch sie werden die beiden Spangenschenkel der Packungshälften jedoch nicht derart fest miteinander verbunden, dass die Banderolenpackung in der Lage ist, einen Stapel flach gelegter und vor dem Einbringen in diese durch Zusammenpressen komprimierter Zuschnitte aufzunehmen und in zusammengepresstem Zustand zu halten.

Zwar wird dies auch mit dieser Banderolenpackung erreicht, jedoch nur dadurch, dass diese ihrerseits in einen Schrumpffolieneinschlag eingebracht wird.

Der Erfindung liegt die Aufgabe zugrunde, eine Banderolenpackung in einer Ausbildung gemäss dem Oberbegriff des Patentanspruches 1 anzugeben, die gleichfalls aus Pappmaterial hergestellt werden kann und sich durch eine solche Festigkeit auszeichnet, dass sich ohne den Einsatz eines zusätzlichen Hilfsmittels zwischen deren spangenförmigen Packungshälften ein Stapel von komprimiert aneinandergepressten, flachen Gegenständen einbringen und zuverlässig zusammenhalten lässt.

Diese Aufgabe wird erfindungsgemäss durch die kennzeichnenden Merkmale des Patentanspruches 1 gelöst.

Bei einer solchen Banderolenpackung können die Packungshälften aus relativ dünnem, üblichem Pappmaterial bestehen, wobei deren die Spangenschenkel miteinander verbindenden Längsstege durch die Rückstellkräfte auf Zug beansprucht werden. Die feste Verbindung der sich überlappenden Spangenschenkel bewirkt dabei eine die Rückstellkräfte des gepressten Packungsgutes auffangende Wandverstärkung.

Vorteilhafte Ausgestaltungen der Banderolenpackung sind Gegenstand der Unteransprüche 2 bis 9.

Ein vorteilhaftes Verpacken der Gegenstände zur Herstellung einer erfindungsgemässen Banderolenpackung ist mit Hilfe der Verfahren gemäss den Patentansprüchen 10 und 11 möglich.

Im ersteren Falle werden von einander gegenüberliegenden Seiten eines an einer Verpackungsstation angelieferten Stapels von komprimiert aneinander angepressten, flachen Gegenständen jeweils spangenförmige Spangenschenkel aufweisende Packungshälften in Richtung auf den Stapel transportiert, wobei die eine Charge von Gegenständen zwischen sich aufnehmenden und dabei die von den komprimierten Gegenständen ausgehenden und in Richtung auf die Spangenschenkel wirkenden Rückstellkräfte aufnehmenden Spangenschenkel, sich überlappend, zur Anlage gebracht und fest miteinander verbunden werden.

Im zweiten Fall werden zunächst die zwei spangenförmigen Packungshälften mit ihren Spangenschenkeln gegenseitig in Eingriff gebracht und derart miteinander verbunden, dass sie die von den komprimierten Gegenständen ausgehenden und in Richtung auf die Spangenschenkel wirkenden Rückstellkräfte aufnehmen können, worauf anschliessend ein Stapel von komprimierten, lagenweise aneinander anliegenden Gegenständen in die Packung hineingeschoben wird.

In der Zeichnung sind Ausführungsbeispiele erfindungsgemässer Banderolen-packungen dargestellt. Es zeigen:
Fig. 1 eine schaubildliche Ansicht einer ersten Ausführungsform, in die Gegenstände eingebracht sind,
Fig. 2 die Banderolenpackung gemäss Fig. 1 vor ihrer Vollendung,
Fig. 3 eine Draufsicht auf die fertiggestellte Banderolenpackung gemäss Fig. 1 und 2,
Fig. 4 einen in Fig. 3 durch einen strichpunktierten Kreis angedeuteten Ausschnitt in vergrösserter Darstellung, und
Fig. 5 eine Draufsicht auf ein weiteres Ausführungsbeispiel einer Banderolenpackung.

In Fig. 1 ist als Ganzes mit 10 eine Banderolenpackung bezeichnet, mit deren Hilfe beispielsweise ein aus einer vorbestimmten Anzahl von lagenweise aneinder anliegenden und angepressten Gegenständen bestehender Stapel 12 von Hygieneartikeln 14 zusammengehalten ist. Die Banderolenpackung besteht aus zwei identischen Packungshälften 16 und 18, die beispielsweise aus Kartonzuschnitten gebildet sind. Sie bilden U-förmige Spangen, deren Spangenschenkel 16′, 16˝ sowie 18′ bzw. 18˝ über jeweils einen Falz 20 bzw. 22 mit einem Spangenrücken 24 bzw. 26 verbunden sind.

Zur Bildung der Banderolenpackung 10 werden beide Packungshälften so einander zugeführt, dass sich die Spangenschenkel 16′ und 18′ bzw. 16˝ und 18˝ ganzflächig Überlappen.

Bei der Ausführungsform gemäss den Fig. 1 bis 3 ist hierbei vorgesehen, dass der Spangenschenkel 18′ der Packungshälfte 18 zwischen die Spangenschenkel 16′ und 16˝ der Packungshälfte 16 eingeführt wird, während der Spangenschenkel 18˝ sich ausserhalb der Spangenschenkel 16′, 16˝ befindet. Vor dem gegenseitigen Überlappen wird auf die Innenseite des Spangenschenkels 16′ sowie auf die Aussenseite des Spangenschenkels 16˝ jeweils eine Klebeschicht 28 aufgetragen, wonach die einander benachbarten Spangenschenkel 16′, 18′ bzw. 16˝, 18˝ miteinander verbunden werden.

Alternativ zur beschriebenen Verbindung der beiden Packungshälften 16, 18 können diese, wie in Fig. 5 dargestellt, auch so einander zugeordnet sein, dass beide Spangenschenkel 18′, 18˝ sich jeweils an der Innenseite der Spangenschenkel 16′, 16˝ der jeweils anderen Packungshälfte befinden.

Wie aus Fig. 1 ersichtlich ist, wirken die Rückstellkräfte des zusammengepressten Verpackungsgutes in Richtung auf die doppelwandigen Wandteile der Banderolenpackung in Richtung des Doppelpfeiles 30.

Die beschriebenen Banderolenpackungen können in üblicher Weise mit einem aufgesetzten Boden und ebenfalls auch einem Deckel ausgestattet werden. Die Verbindung der Spangenschenkel 16′, 18′ bzw. 16˝, 18˝ kann auch mit einer lösbaren Klebeverbindung vorgenommen sein.

Zum Verpacken entsprechender Gegenstände 14 sind die beiden Packungshälften 16, 18 beispeilsweise in voneinander getrenntem Zustand stationär vorzusehen, wobei die Gegenstände von Greifern zusammengepresst und zwischen beide Packungshälften 16, 18 eingeführt werden. Anschliessend sind die Packungshälften in Richtung auf den Stapel zu verstellen, wobei sie in gegenseitigen Eingriff kommen und miteinander entsprechend verbunden werden.

Es ist aber auch denkbar, zuerst beide Packungshälften 16, 18 fest miteinander zu verbinden und anschliessend die mittels Greifern sehr stark zusammengepressten Gegenstände 14 in die Banderolenpackung lediglich hineinzuschieben, wobei die Entspannungszeit der gestapelten Gegenstände grösser sein sollte als die Zeit, die zum Hineinschieben benötigt wird.

## Patentansprüche

1. Banderolenpackung mit einer Vielzahl von lagenweise aneinander anliegender und komprimiert aneinander angepresster, flexibler, aus bahnenartigem Material hergestellter flacher Gegenstände (14), die aus zwei, die Gegenstände (14) von zwei einander gegenüberliegenden Seiten umgreifenden und in ihren Endbereichen miteinander verbundenen Packungshälften (16, 18) gebildet ist, wobei die Packungshälften (16, 18) spangenartig ausgebildet sind und deren Spangenschenkel (16′, 16˝ und 18′, 18˝) einander wenigstens teilweise überlappen,
**dadurch gekennzeichnet**,
dass die Spangenschenkel (16′, 16˝ und 18′, 18˝) die Gegenstände (14) mit Vorspannung umgreifen und fest miteinander verbunden sind, wobei die im verpackten Zustand der Gegenstände (14) wirkenden Rückstellkräfte in Richtung auf die Spangenschenkel (16′, 18′ und 16˝, 18˝) wirksam sind und von diesen aufgenommen werden.

2. Packung nach Anspruch 1, dadurch gekennzeichnet, dass die Spangenschenkelüberlappung ganzflächig ist.

3. Packung nach Anspruch 1 oder 2, dadurch gekennzeichnet, dass die spangenartigen Packungshälften (16 und 18) U-förmig sind.

4. Packung nach einem der vorhergehenden Ansprüche, dadurch gekennzeichnet, dass ein Spangenschenkel (18′) der einen Packungshälfte (18) zwischen den Spangenschenkeln (16′ und 16˝) der anderen Packungshälfte (16) angeordnet ist.

5. Packung nach einem der Ansprüche 1 bis 3, dadurch gekennzeichnet, dass die Spangenschenkel (18′ und 18˝) der einen Packungshälfte (18) zwischen die Spangenschenkel (16′ und 16˝) der anderen Packungshälfte (16) eingreifen.

6. Packung nach einem der vorhergehenden Ansprüche, dadurch gekennzeichnet, dass die einander überlappenden Spangenschenkel (16′, 18′ und 16˝, 18˝) verleimt bzw. wieder lösbar verklebt sind.

7. Packung nach einem der vorhergehenden Ansprüche, dadurch gekennzeichnet, dass im Übergangsbereich zwischen Spangenschenkeln (16′, 16˝ und 18′, 18˝) und Spangenrücken (24 bzw. 26) der Packungshälften (16 und 18) ein Falz (20 bzw. 22) vorgesehen ist.

8. Packung nach einem der vorhergehenden Ansprüche 3 bis 7, dadurch gekennzeichnet, dass der durch die U-förmigen Packungshälften (16 und 18) gebildete Rahmen zumindest an einer offenen Seite mit einer Abdeckung versehen ist.

9. Packung nach einem der vorhergehenden Ansprüche, dadurch gekennzeichnet, dass die Packungshälften (16 und 18) aus Pappmaterial bestehen.

10. Verfahren zur Herstellung einer Banderolenpackung nach einem der vorhergehenden Ansprüche zum Verpacken von lagenweise komprimiert aneinander anliegenden Gegenständen, dadurch gekennzeichnet, dass von einander gegenüberliegenden Seiten eines an einer Verpackungsstation angelieferten Stapels (12) von komprimiert aneinander angepressten, flachen Gegenständen (14) jeweils spangenförmige Spangenschenkel (16′, 18′ und 16˝, 18˝ aufweisende Packungshälften (16 und 18) in Richtung auf den Stapel (12) transportiert werden und dass die eine Charge von Gegenständen (14) zwischen sich aufnehmenden und dabei die von den komprimierten Gegenständen (14) ausgehenden und in Richtung auf die Spangenschenkel wirkenden Rückstellkräfte aufnehmenden Spangenschenkel (16′, 18′ bzw. 16˝, 18˝), sich überlappend, zur Anlage gebracht und fest miteinander verbunden werden.

11. Verfahren zur Herstellung einer Banderolenpackung nach einem der Ansprüche 1 bis 9 zum Verpacken von lagenweise komprimiert aneinander anliegenden Gegenständen, dadurch gekennzeichnet, dass zwei spangenförmige Packungshälften (16 und 18) mit ihren Spangenschenkeln (16′, 18′; 16˝, 18˝) gegenseitig in Eingriff gebracht und derart miteinander verbunden werden, dass sie die von den komprimierten Gegenständen (14) ausgehenden und in Richtung auf die Spangenschenkel wirkenden Rückstellkräfte aufnehmen können, worauf anschliessend ein Stapel (12) von komprimierten, lagenweise aneinander anliegenden Gegenständen (14) in die Packung (10) hineingeschoben wird.

## Claims

1. Band-type package with a plurality of flat, flexible articles (14) made of web-like material resting in layers against one another and pressed in a compressed manner against one another which is formed by two package halves (16, 18) embracing the articles (14) from two opposite sides and joined together in their end regions, the package halves (16, 18) being of clasp-like design and their clasp legs (16′, 16˝ and 18′, 18˝) overlapping one another at least partly, characterized in that the clasp legs (16′, 16˝ and 18′, 18˝) embrace the articles (14) with pretension and are fixedly connected to one another, the restoring forces which act when the articles (14) are in the packed state being effective in the direction towards the clasp legs (16′, 18′ and 16˝, 18˝) and absorbed by these.

2. Package as defined in claim 1, characterized in that the clasp legs overlap over their entire surface.

3. Package as defined in claim 1 or 2, characterized in that the clasp-like package halves (16 and 18) are U-shaped.

4. Package as defined in one of the preceding claims, characterized in that a clasp leg (18′) of the one package half (18) is arranged between the clasp legs (16′ and 16˝) of the other package half (16).

5. Package as defined in one of claims 1 to 3, characterized in that the clasp legs (18′ and 18˝) of the one package half (16) engage between the clasp legs (16′ and 16˝) of the other package half (16).

6. Package as defined in one of the preceding claims, characterized in that the overlapping clasp legs (16′, 18′ and 16˝, 18˝) are glued or releasably bonded.

7. Package as defined in one of the preceding claims, characterized in that a fold (20 and 22, respectively) is provided in the region of transition between clasp legs (16′, 16˝ and 18′, 18˝) and clasp backs (24 and 28, respectively) of the package halves (16 and 18).

8. Package as defined in one of the preceding claims 3 to 7, characterized in that the frame formed by the U-shaped package halves (16 and 18) is provided with a covering on at least one open side.

9. Package as defined in one of the preceding claims, characterized in that the package halves (16 and 18) consist of cardboard material.

10. Method for producing a band-type package as defined in one of the preceding claims for packing articles resting in layers and in a compressed manner against one another, characterized in that from opposite sides of a stack (12) of flat articles (14) pressed in a compressed manner against one another and delivered to a packing station, package halves (16 and 18) having clasp-shaped clasp legs (16′, 18′ and 16˝, 18˝) are transported in the direction towards the stack (12), and in that the clasp legs (16′, 18′ and 16˝, 18˝) accommodating a batch of articles (14) between them and thereby absorbing the restoring forces emanating from the compressed articles (14) and acting in the direction towards the clasp legs are brought into overlapping contact with one another and fixedly connected to one another.

11. Method for producing a band-type package as defined in one of claims 1 to 9 for packing articles resting in layers and in a compressed manner against one another, characterized in that two clasp-shaped package halves (16 and 18) are brought with their clasp legs (16′, 18′; 16˝, 18˝) into mutual engagement and joined to one another in such a way that they can absorb the restoring forces emanating from the compressed articles (14) and acting in the direction towards the clasp legs, whereupon a stack (12) of compressed articles (14) resting in layers against one another is then pushed into the package (10).

## Revendications

1. Emballage-bande ceinturant un grand nombre de d'objets plats (14) flexibles, réalisés à partir d'une matière en bande continue, appliqués les uns contre les autres en couches et comprimés les uns contre les autres, ledit emballage-bande étant constitué par deux moitiés d'emballage (16, 18) qui sont assemblées l'une à l'autre dans les régions de leurs extrémités et qui entourent les objets (14), ces moitiés d'emballage (16, 18) étant constituées à la manière de brides en demi-boucle et se recouvrant mutuellement par au moins une partie de leurs ailes (16′, 16˝ et 18′, 18˝).
caractérisé
par le fait que les ailes des brides (16′, 16˝ et 18′, 18˝) enserrent avec précontrainte les objets (14) et sont inamoviblement liées les unes aux autres, et les forces de rappel qui prennent effet lorsque les objets (14) sont à l'état emballé agissent en direction desdites ailes (16′, 18′ et 16˝, 18˝) qui reçoivent ces forces.

2. Emballage selon revendication 1, caractérisé par le fait que le recouvrement des ailes occupe toute leur surface.

3. Emballage selon revendication 1 ou 2, caractérisé par le fait que les moitiés d'emballage du genre bride (16 et 18) sont en forme de U.

4. Emballage selon l'une des revendications précédentes, caractérisé par le fait qu'une aile (18′) de la première moitié d'emballage (18) est agencée entre les ailes (16′et 16˝) de l'autre moitié d'emballage (16).

5. Emballage selon l'une des revendications 1 à 3, caractérisé par le fait que les ailes (18′ et 18˝) de la première moitié d'emballage (18) s'engagent entre les ailes (16′ et 16˝) de l'autre moitié d'emballage (16).

6. Emballage selon l'une des revendications précédentes, caractérisé par le fait que les ailes se recouvrant mutuellement (16′, 18′ et 16˝, 18˝) sont liées par collage ou, selon le cas, par adhésion pouvant être supprimée.

7. Emballage selon l'une des revendications précédentes, caractérisé par le fait qu'un pli (20, respectivement 22) est prévu dans la zone de transition entre ailes (16′, 16˝ et 18′, 18˝) et dos de bride (24, respectivement 2 6) des moitiés d'emballage (16 et 18).

8. Emballage selon l'une des revendications 3 à 7, caractérisé par le fait que le cadre formé par les moitiés d'emballage en forme de U (16 et 18) est muni d'un moyen de recouvrement en un côté ouvert.

9. Emballage selon l'une des revendications précédentes, caractérisé par le fait que les moitiés d'emballage (16 et 18) sont en carton.

10. Procédé de fabrication d'un emballage-bande selon l'une des revendications précédentes, pour emballer des objets comprimés en couches les uns contre les autres, caractérisé par le fait que, en des côtés mutuellement opposés d'une pile (12) d'objets plats (14) livrée à un poste d'emballage, lesdits objets plats (14) étant serrés les uns contre les autres en étant comprimés, on transporte, en direction de la pile (12), des moitiés d'emballage (16 et 18) présentant chacune des ailes (16′, 18′ et 16˝, 18˝) en forme de bride, et par le fait que l'on met en condition de recouvrement, de contact et de liaison mutuelle, lesdites ailes de bride (16′, 18′; 16˝, 18˝) recevant entre elles une charge d'objets (14), ces ailes recevant les forces de rappel qui proviennent des objets comprimés (14) et agissent en direction d'elles.

11. Procédé de fabrication d'un emballage-bande selon l'une des revendications 1 à 9 pour emballer des objets comprimés en couches les uns contre les autres, caractérisé par le fait que l'on met en prise mutuelle, et l'on assemble entre elles, par leurs ailes (16′, 18′; 16˝, 18˝), deux moitiés d'emballage en forme de bride (16 et 18), de manière telle qu'elles puissent recevoir les forces de rappel provenant des objets comprimés (14) et agissant en direction des ailes, après quoi on introduit, dans l'emballage (10), une pile (12) d'objets comprimés en couches les uns contre les autres.
